# FASCICULE DE BREVET EUROPEEN

(11) **EP 0 572 295 B1**
(45) Date de publication et mention de la délivrance du brevet: **13.03.1996**
(21) Numéro de dépôt: 93401191.7
(22) Date de dépôt: 10.05.1993
(51) Int. Cl.: F27D 3/02, F27D 5/00

(54) **Garnissage réfractaire de longerons pour fours, notamment métallurgiques et céramiques**
Feuerfeste Bekleidung für Balken, insbesondere für metallurgische oder keramische Ofens
Refractory lining for skids, used in particular in metallurgic and ceramic furnaces

(30) Priorité: 27.05.1992 FR 9206505
(43) Date de publication de la demande: 01.12.1993
(73) Titulaire: SOCIETE DES TERRES REFRACTAIRES DU BOULONNAIS, F-62152 Neufchatel-Hardelot (FR)
(72) Inventeur: Braud, Yves, F-78310 Maurepas (FR); Eurin, Dominique, F-62360 Isques (FR); Lambin, Philippe, F-62152 Neufchatel-Hardelot (FR)
(74) Mandataire: Armengaud Ainé, Alain

(56) Documents cités:
- DE-B- 1 190 485
- FR-A- 1 512 804
- US-A- 4 591 338

## Description

La présente invention est relative à un mode de réalisation de pièces faisant partie d'installations sidérurgiques et notamment pour des fours métallurgiques ou céramiques.

Ces pièces constituent plus précisément le garnissage de longerons mobiles devant servir au déplacement des produits sidérurgiques. Dans un four traditionnel métallurgique, les produits bruts sous forme de brames ou de billettes doivent subir un échauffement progressif, avant leur transformation et leur passage dans des trains de laminoir à chaud, en produits élaborés tels que tôles, fils, étirés. Dans le cas d'un four pour céramique, ces garnissages assurent un temps de séjour suffisant donc une cuisson optimale des pièces diverses de céramique.

Actuellement, le transfert dans les différentes zones d'un four est assuré par le déplacement de poutres mobiles que l'on nomme longerons. La cinétique du déplacement s'assimile à un mouvement de va et vient connu sous le terme de "pas de pélerin". Ces poutres doivent non seulement supporter les masses importantes et l'inertie résultante du mouvement, mais surtout posséder une excellente tenue à l'abrasion thermique compte tenu des hauts niveaux de température atteints, compris entre 1200°C et 1350°C, des temps de séjour importants dans une atmosphère souvent oxydante.

Toutes ces contraintes thermo-mécaniques imposent aux utilisateurs de ces fours une réfection périodique du garnissage constituant les longerons. Les garnissages connus sont généralement constitués d'un seul bloc de béton réfractaire coulé ou rapporté in situ au sein de la structure du longeron.

Ces bétons ne possèdent pas de caractéristiques particulières suivant les zones du longeron en contact avec le produit à véhiculer, en effet certaines seront plus sensibles à l'abrasion thermique et d'autres à une érosion mécanique.

Lors de la réfection, d'une part, les blocs de béton, de masse non négligeable, sont souvent d'un accès difficile, ne facilitant pas la tâche des utilisateurs et d'autre part étant d'un seul tenant, ces derniers sont amenés à changer plus que nécessaire rendant l'opération coûteuse.

La présente invention se propose d'améliorer et de simplifier le processus de remise en état des garnissages de longerons, par l'emploi de blocs de garnissage préalablement réalisés en atelier et coulés in situ, aisément manipulables. Ces garnissages ont la particularité d'être constitués par un assemblage de bétons réfractaires et composites possédant leurs caractéristiques propres.

L'invention a donc pour objet un garnissage réfractaire de longerons pour four métallurgique et céramique, caractérisé en ce qu'il est constitué d'un assemblage d'éléments composites soit prémoulés en atelier, soit coulés sur site, de forme globalement parallélépipédique et il comprend tout d'abord un anneau à base de béton réfractaire alumineux à gros agrégats, l'espace évidé en son centre est rempli au montage d'une matière isolante, l'ensemble repose sur sa face inférieure sur une structure métallique liée au dispositif de déplacement desdits longerons, tandis que la face supérieure dudit assemblage est coiffée par un bloc de béton alumineux, le sandwich ainsi formé est traversé sur toute son épaisseur par une pluralité de moyens de fixation et de blocage.

D'autres caractéristiques et avantages de ces garnissages apparaîtront à travers la description qui suit d'un mode d'élaboration, donné à titre indicatif et non limitatif. Sur les figures :
- la figure 1 est une vue en coupe d'un élément de garnissage pour longeron ;
- la figure 2 est une vue en élévation plane de ce même élémént de garnissage.

Selon un mode préféré de réalisation de ces garnissages pour longerons, on dispose sur la structure métallique liée au mécanisme de déplacement de ces longerons et sur une embase en béton 4 solidaire de cette même structure métallique situés dans le four, un anneau 2 constitué de béton réfractaire alumineux, de forme globalement parallélépipédique, qui est fabriqué et séché en atelier, ce qui leur confère une tenue mécanique optimum contrôlée. L'espace 3 évidé en son centre est soit rempli au montage d'un béton isolant 14, soit comblé par un empilement de briques isolantes capables aussi de résister à une température voisine de 1200°C, tout cet ensemble repose sur sa face inférieure 6 sur ladite structure, tandis que la face supérieure 5 est surmontée par un bloc de béton alumineux 1 coulé in situ.

Les faces latérales du noyau central 14 en contact avec celles de l'anneau 2 sont recouvertes d'un joint de dilatation thermique et mécanique, notamment réalisé à l'aide de paraffine. Les faces supérieure 5 et inférieure 6, en regard respectives de la couche de béton 1 et de la structure métallique, sont coiffées de plaques de carton 5' et de fibrecéramiques 6' constituant des joints de dilatation mécanique.

La face supérieure de l'anneau 2 comprend sur toute sa périphérie une pluralité de cavités borgnes 11 dont les faces latérales 17 sont à dépouilles négatives, telles que notamment du type queue d'aronde, ces cavités se remplissent postérieurement par le béton de la couche supérieure 1, créant ainsi des points d'ancrage indémontables, ce système de construction annule le phénomène "d'arrachage" constaté en exploitation et causé par le collage des brames et des billettes sur lesdits longerons.

L'empilement constitué par l'anneau 2, la couche supérieure de béton 1, le bâti 4 et sa structure métallique, est traversé sur toute son épaisseur par une pluralité de moyens 7 assurant la fixation et le blocage de l'ensemble.

Ces moyens de fixation 7 sont pourvus d'ancrages de grande longueur, éventuellement en plusieurs morceaux, solidarisés en leur extrémité commune par une bague 8 qui peut être filetée. Ces ancrages sont conformés en "arbre de Noêl", les parties faisant saillie 9 sur la tige principale servent de pattes de scellement aux couches de béton coulées en atelier ou in situ. L'une des extrémités de ces moyens de fixation débouche au travers de la structure métallique du longeron et est munie de dispositifs de compensation 9', notamment choisis parmi les rondelles élastiques.

On prévoit en outre des pattes de fixation 10 sur la plaque de fibrecéramiques 6', similaires aux pattes de scellement 9, dirigées vers l'extérieur et devant être noyées par la matière isolante remplissant l'espace. évidé 3.

La face supérieure 16 de la couche de béton 1 couvrant l'anneau 2 et le béton isolant 14 ou l'empilement de briques, de l'espace 3 comprend un évidement central 13, s'étendant sur toute la longueur du garnissage, destiné à réduire et à limiter l'effet destructeur des points d'appui du produit sur le réfractaire d'une part, et à réduire les zones d'ombre sur les brames ou billettes d'autre part.

Par ailleurs, compte tenu des hauts niveaux de température atteints et des risques d'érosion possibles, on pratique sur les faces latérales extérieures de l'anneau 2 des usinages 12 en forme de biseau devant permettre la déflection des scories en dehors de la zone des mécanismes assurant le mouvement des longerons.

L'anneau 2 est constitué d'un béton réfractaire alumineux à gros agrégats titrant entre 35 et 70 % d'alumine, destiné à encaisser les contraintes thermo-mécaniques, tandis que l'espace évidé 3 est rempli soit d'un béton 14, soit d'un empilement de briques, possédant des propriétés isolantes, dévolu à limiter le flux thermique.

Cet ensemble de construction de garnissages autorise :
- le remplacement local d'un ou plusieurs éléments endommagés grâce au démontage des systèmes de fixation 7,
- de limiter les zones d'érosion et de fissuration grâce à la construction en couches 1, 2, 4,
- une protection efficace des zones mécaniques en mouvement.

Il demeure bien entendu que la présente invention n'est pas limitée aux exemples de réalisation décrits et réalisés ci-dessus, mais qu'elle en englobe toutes les variantes ; ce principe de construction d'éléments de garnissages, très économique en maintenance et en coût de fabrication, peut également s'appliquer à divers fours de métallurgie, qu'ils soient à sole mobile, tournante, fixe, et à des fours de pétrochimie.

## Revendications

1. Garnissage réfractaire de longerons pour four métallurgique et céramique, caractérisé en ce qu'il est constitué d'un assemblage d'éléments composites soit prémoulés en atelier, soit coulés sur site, de forme globalement parallélépipédique et il comprend, tout d'abord un anneau (2) à base de béton réfractaire alumineux à gros agrégats, l'espace évidé (3) en son centre est rempli au montage d'une matière isolante (14), l'ensemble repose sur sa face inférieure (6) sur une structure métallique liée au dispositif de déplacement desdits longerons, tandis que la face supérieure (5) dudit assemblage est coiffé par un bloc de béton (1) alumineux, le sandwich ainsi formé est traversé sur toute son épaisseur par une pluralité de moyens de fixation (7) et de blocage (10,11).

2. Garnissage réfractaire de longerons pour four métallurgique et céramique selon la revendication 1, caractérisé en ce que l'on prévoit un joint de dilatation thermique et mécanique situé sur tout le pourtour latéral du noyau central (3) et à l'interface des surfaces en contact à base notamment de paraffine.

3. Garnissage réfractaire de longerons pour four métallurgique et céramique selon l'une des revendications 1 ou 2, caractérisé en ce que les faces supérieure (5) et inférieure (6) formant le noyau central (3) en regard du bloc de béton (1) et de la structure métallique sont coiffées de plaque (5',6') à base notamment de carton et de fibres céramiques.

4. Garnissage réfractaire de longerons pour four métallurgique et céramique selon l'une quelconque des revendications précédentes, caractérisé en ce que les moyens de fixation (7) sont constitués par des ancrages de grande longueur, éventuellement en plusieurs morceaux qui sont solidarisés à leur extrémité commune par une bague éventuellement filetée (8), conformés en « arbre de Noël », les parties faisant saillie (9) sur la tige principale servent de pattes de scellement lors du coulage des bétons, l'une des extrémités débouchantes est pourvue de dispositifis (9') de compensation notamment choisis parmi les rondelles élastiques.

5. Garnissage réfractaire de longerons pour four métallurgique et céramique selon l'une quelconque des revendications précédentes, caractérisé en ce que l'anneau (2) comprend sur sa face supérieure (5) et sur toute sa périphérie une pluralité de cavités (11) borgnes dont les faces latérales (17) sont à dépouilles négatives telles que notamment du type queue d'aronde, ces cavités étant remplies postérieurement par le béton (1) de la couche supérieure réalisant ainsi des points d'ancrage indémontables.

6. Garnissage réfractaire de longerons pour four métallurgique et céramique selon l'une quelconque des revendications précédentes, caractérisé en ce que la plaque inférieure (6') en fibrecéramiques comprend sur sa surface une pluralité d'organes de scellement (10) pour la solidarisation avec la couche (14) de matière qui la recouvre.

7. Garnissage réfractaire de longerons pour four métallurgique et céramique selon l'une quelconque des revendications précédentes, caractérisé en ce que l'anneau (2) est réalisé en atelier par coulage et moulage d'un béton réfractaire alumineux dense à gros agrégats titrant de 35 à 70 % d'alumine.

8. Garnissage réfractaire de longerons pour four métallurgique et céramique selon l'une quelconque des revendications précédentes, caractérisé en ce que le bloc de béton réfractaire supérieur (1) de l'assemblage comprend, sur la face en regard (16) des produits à transporter, un évidement central (13) s'étendant sur toute la longueur.

9. Garnissage réfractaire de longerons pour four métallurgique et céramique selon l'une quelconque des revendications précédentes, caractérisé en ce que les faces latérales de l'anneau (2) possédent des flans (12) taillés en biseau pour la déflexion des scories.

10. Garnissage réfractaire de longerons pour four métallurgique et céramique selon l'une quelconque des revendications précédentes, caractérisé en ce que la matière isolante remplissant l'espace évidé (3) est constituée soit par un béton, soit par un empilement de briques capables de résister à une température voisine de 1200°C.

## Patentansprüche

1. Feuerfeste Auskleidung von Längsträgern für metallurgischen und keramischen Ofen,
dadurch **gekennzeichnet**,
daß sie aus einer Zusammenfügung von entweder in der Werkstatt vorgeformten, oder an Ort und Stelle gegossenen Verbundelementen von allgemeiner Parallelepipedform gebildet ist, und daß sie überdies vor allem einen Ring (2) aus aluminiumoxidhaltigem, feuerfestem Beton mit groben Zuschlagsstoffen aufweist, daß der Hohlraum (3) in dessen Mitte bei der Montage mit einem Isoliermaterial (14) aufgefüllt wird, daß das gesamte Bauteil auf seiner Unterseite (6) auf einer mit der Vorrichtung zur Versetzung der Längsträger verbundenen Metallstruktur ruht, während die Oberseite (5) der Zusammenfügung von einem aluminiumoxidhaltigen Betonblock (1) überdeckt ist, wobei diese solchermaßen gebildete Sandwichkonstruktion auf ihrer gesamten Dicke durch eine Vielzahl von Mitteln zur Befestigung (7) und zur Blockierung (10,11) durchlaufen wird.

2. Feuerfeste Auskleidung von Längsträgern für metallurgischen und keramischen Ofen gemäß Anspruch 1,
dadurch **gekennzeichnet**,
daß man eine Fuge für thermische und mechanische Dehnungen vorsieht, die sich auf dem gesamten seitlichen Außenumfang des zentralen Kerns (3) und an den Grenzflächen der Oberflächen befindet, die eine Kontaktschicht insbesondere aus Parafin aufweisen.

3. Feuerfeste Auskleidung von Längsträgern für metallurgischen und keramischen Ofen gemäß Anspruch 1 oder 2,
dadurch **gekennzeichnet**,
daß die Unterseite (6) und die Oberseite (5), die gegenüber dem Betonblock (1) und der Metallstruktur den zentralen Kern (3) bilden, von Platten (5',6') insbesondere aus Karton und aus Keramikfaser bedeckt sind.

4. Feuerfeste Auskleidung von Längsträgern für metallurgischen und keramischen Ofen gemäß einem der vorhergehenden Ansprüche,
dadurch **gekennzeichnet,**
daß die Befestigungsmittel (7) aus eventuell mehrstückigen Verankerungen großer Länge gebildet werden, die an ihrem gemeinsamen Ende durch einen eventuell mit einem Gewinde versehenen Ring (8) verbunden und in Form eines "Weihnachtsbaumes" gestaltet sind, wobei die die Ansätze (9) auf dem Hauptschaft bildenden Abschnitte während des Vergießens des Betons als Kopfanker dienen, und daß eines der freien Enden mit insbesondere unter den Federscheiben ausgewählten Ausgleichsvorrichtungen (9') versehen ist.

5. Feuerfeste Auskleidung von Längsträgern für metallurgischen und keramischen Ofen gemäß einem der vorhergehenden Ansprüche,
dadurch **gekennzeichnet**,
daß der Ring (2) auf seiner Oberseite (5) und auf seinem gesamten Umfang eine Vielzahl von blinden Vertiefungen (11) aufweist, deren Seitenflächen (17) mit negativen Formschrägen wie insbesondere nach Art eines Schwalbenschwanzes versehen sind, wobei diese Vertiefungen später durch den Beton (1) der oberen Schicht aufgefüllt werden und so unlösbare Verankerungspunkte bilden.

6. Feuerfeste Auskleidung von Längsträgern für metallurgischen und keramischen Ofen gemäß einem der vorhergehenden Ansprüche,
dadurch **gekennzeichnet,**
daß die untere Platte (6') aus Faserkeramik auf ihrer Oberfläche eine Vielzahl von Verankerungsmitteln (10) zur Verbindung mit der Materialschicht (14) aufweist, die sie bedeckt.

7. Feuerfeste Auskleidung von Längsträgern für metallurgischen und keramischen Ofen gemäß einem der vorhergehenden Ansprüche,
dadurch **gekennzeichnet,**
daß der Ring (2) in der Werkstätte durch Vergießen und Formen eines feuerfesten aluminiumoxidhaltigen, dichten Betons mit groben Zuschlagsstoffen und einem Titer von 35 bis 70 % an Aluminiumoxid hergestellt ist.

8. Feuerfeste Auskleidung von Längsträgern für metallurgischen und keramischen Ofen gemäß einem der vorhergehenden Ansprüche,
dadurch **gekennzeichnet,**
daß der obere feuerfeste Betonblock (1) der Zusammenfügung auf seiner den zu transportierenden Produkten zugewandten Seite (16) eine sich auf seine gesamte Länge erstreckende zentrale Ausnehmung (13) aufweist.

9. Feuerfeste Auskleidung von Längsträgern für metallurgischen und keramischen Ofen gemäß einem der vorhergehenden Ansprüche,
dadurch **gekennzeichnet,**
daß die Seitenflächen des Ringes (2) zur Ableitung der Schlacke schrägflächige Flanken (12) besitzen.

10. Feuerfeste Auskleidung von Längsträgern für metallurgischen und keramischen Ofen gemäß einem der vorhergehenden Ansprüche,
dadurch **gekennzeichnet,**
daß das den Hohlraum (3) ausfüllende Isoliermaterial entweder von einem Beton oder aus aufeinander geschichteten Ziegeln gebildet wird, die einer Temperatur im Bereich von 1200° C standhalten können.

## Claims

1. Refractory lining for stringers for a metallurgical and ceramic furnace, characterized in that it is constituted by an assembly of composite elements either premoulded in the factory, or cast on site and having an overall parallelepipedic shape, whilst it also comprises a ring (2) based on aluminous refractory concrete having large aggregates, the space (3) hollowed out in its centre being filled on assembly with an insulating material (14), the whole having its lower face (6) resting on a metal structure connected to the displacement device for the said stringers, whilst the upper face (5) of the assembly is capped by an aluminous concrete block (1), the thus formed sandwich being traversed over its entire thickness by a plurality of fixing (7) and locking (10, 11) means.

2. Refractory lining for stringers for a metallurgical and ceramic furnace according to claim 1, characterized in that a mechanical, thermal expansion joint is provided over the entire lateral periphery of the central core (3) and at the interface of the contacting surfaces more particularly based on paraffin.

3. Refractory lining for stringers for a metallurgical and ceramic furnace according to claims 1 or 2, characterized in that the upper (5) and lower (6) faces forming the central core (3) facing the concrete block (1) and the metal structure are capped with plates (5', 6') more particularly based on cardboard and fibre ceramics.

4. Refractory lining for stringers for a metallurgical and ceramic furnace according to any one of the preceding claims, characterized in that the fixing means (7) are constituted by long anchoring means, optionally in several portions and which are joined at their common end by an optionally threaded ring (8), shaped in "Christmas tree" like manner, the portions (9) projecting over the main rod serving as sealing tabs during the casting of concrete, one of the issuing ends being provided with compensating means (8'), more particularly in the form of elastic washers.

5. Refractory lining for stringers for a metallurgical and ceramic furnace according to any one of the preceding claims, characterized in that the ring (2) has on its upper face (5) and over its periphery a plurality of blind cavities (11), whose lateral faces (17) have negative reliefs, in particular of the dovetail type, said cavities being subsequently filled with the concrete (1) of the upper layer thus forming non-dismantlable anchoring points.

6. Refractory linings for stringers for a metallurgical and ceramic furnace according to any one of the preceding claims, characterized in that the lower plate (6') made from fibre ceramics has on its surface a plurality of sealing menbers (10) for joining to the layer (14) of material covering the sane.

7. Refractory linings for stringers for a metallurgical and ceramic furnace according to any one of the preceding claims, characterized in that the ring (2) is produced in the factory by casting and moulding a dense, aluminous, refractory concrete having large aggregates with 35 to 70% alumina.

8. Refractory lining for stringers for a metallurgical and ceramic furnace according to any one of the preceding claims, characterized in that the upper, refractory concrete block (1) of the assembly comprises, on the face (16) facing the products to be transported, a central recess (13) extending over the entire length.

9. Refractory lining for stringers for a metallurgical and ceramic furnace according to any one of the preceding claims, characterized in that the lateral faces of the ring (2) have bevelled blanks (12) for deflecting slag.

10. Refractory lining for stringers for a metallurgical and ceramic furnace according to any one of the preceding claims, characterized in that the insulating material filling the hollowed out space (3) is constituted either by concrete, or by a stack of bricks able to withstand a temperature close to 1200°C.
